# EUROPÄISCHE PATENTSCHRIFT

(11) **EP 1 510 624 B1**
(45) Veröffentlichungstag und Bekanntmachung des Hinweises auf die Patenterteilung: **20.08.2008**
(21) Anmeldenummer: 04103994.2
(22) Anmeldetag: 20.08.2004
(51) Int. Cl.: E02F 3/34, E02F 3/43

(54) **Ladergestänge und Arbeitsfahrzeug**
Loader-linkage and work vehicle
Mécanisme de liaison pour un bras chargeur et engin de chantier

(30) Priorität: 26.08.2003 US 648107
(43) Veröffentlichungstag der Anmeldung: 02.03.2005
(73) Patentinhaber: DEERE & COMPANY, Moline, Illinois 61265-8098 (US)
(72) Erfinder: O'Brien, David Michael, Dubuque, IA 52001 (US); Werner, Gregory Keith, Durango, IA 52039 (US); Worley, Michael Dean, Sandy, UT 84092 (US); Robertson, George Madsen, Spanish Fork, UT 84660 (US); Hvolka, Ph.D., Dusan John, Salt Lake City, UT 84108 (US)
(74) Vertreter: Holst, Sönke

(56) Entgegenhaltungen:
- WO-A-99/00554
- GB-A- 2 102 382
- US-A- 2 653 722
- US-A- 3 642 159
- US-A- 4 189 278

## Beschreibung

Die Erfindung ist auf ein Z-förmiges Ladergestänge und auf ein Arbeitsfahrzeug mit einem derartigen Ladergestänge gerichtet.

Lader sind Arbeitsmaschinen mit einem Ladergestänge, welches eine drehbare Ladeschwinge zur vertikalen Positionierung eines an der Ladeschwinge befestigten Anbaugerätes aufweist. Das Ladergestänge enthält üblicherweise ein Anbaugerätekippgestänge zum Verstellen der Winkelposition des Anbaugerätes relativ zur Ladeschwinge.

Ein derartiges Ladergestänge wird beispielsweise in der US 2,653,722 offenbart, wobei Vorkehrungen getroffen sind, die ein paralleles Führen eines Laderwerkzeugs gegenüber dem Boden in jeder Betriebsstellung erlauben, ohne dabei den Kippmechanismus für das Laderwerkzeug einzuschränken.

Eine andere bekannte Art von Ladergestängen, wie in US-A1-3642159 offenbart, ist ein Z-förmiges Gestänge, auch Z-bar linkage genannt. Bei dem Z-förmigen Gestänge ist ein Ende der Ladeschwinge drehbar an einem Laderrahmen und das andere Ende der Ladeschwinge drehbar an dem Anbaugerät befestigt. Das Anbaugerät kann einen Werkzeugkuppler enthalten, an dem ein Arbeitswerkzeug lösbar befestigt ist. Das Anbaugerät kann auch das Werkzeug selbst sein. Das Z-förmige Gestänge enthält einen Umlenkhebel mit einem an der Ladeschwinge befestigten Umlenkhebeldrehzapfen. Ein Hydraulikzylinder erstreckt sich von dem Laderrahmen zu einem angetriebenen Ende des Umlenkhebels und verdreht den Umlenkhebel relativ zur Ladeschwinge, wodurch das antreibende Ende des Umlenkhebels bewegt wird. Das antreibende Ende des Umlenkhebels ist mit dem Anbaugerät gekoppelt, um dessen Winkellage relativ zur Ladeschwinge zu verändern.

Es ist eine Aufgabe der vorliegenden Erfindung, ein Ladergestänge sowie ein Arbeitsfahrzeug mit einem Ladergestänge bereitzustellen, welches eine gute Reißkraft sowie eine parallele Hubcharakteristik aufweisen.

Diese Aufgabe wird entsprechend der vorliegenden Erfindung durch die Lehre eines der Ansprüche 1 oder 6 gelöst. Weitere vorteilhafte Ausgestaltungen und Weiterbildungen der Erfindung gehen aus den abhängigen Ansprüchen hervor.

Es ist eine Besonderheit der vorliegenden Erfindung, dass das Ladergestänge ein sogenanntes Z-bar-Gestänge mit einem schwimmenden Umlenkhebel ist, wobei das Anbaugerätekippgestänge ein Nivellierverbindungsglied enthält, welches ein erstes, durch einen Nivellierverbindungsglieddrehzapfen drehbar an dem Laderrahmen befestigtes Ende sowie ein zweites Ende aufweist, wobei der Umlenkhebel durch einen Umlenkhebeldrehzapfen, der sich zwischen dem angetriebenen Ende und dem antreibenden Ende des Umlenkhebels befindet, drehbar an dem zweiten Ende des Nivellierverbindungsgliedes befestigt ist.

In einem bevorzugten Ausführungsbeispiel der vorliegenden Erfindung enthält das Ladergestänge einen Laderrahmen an dem eine Ladeschwinge befestigt ist. Das Laderende der Ladeschwinge ist durch einen Ladeschwingendrehzapfen drehbar an dem Laderrahmen befestigt, so dass sich die Ladeschwinge durch hydraulischen Ladeschwingenhubzylinder relativ zu dem Laderrahmen verdrehen lässt. Das andere Ende der Ladeschwinge, nämlich das Anbaugeräteende, ist durch einen Anbaugerätedrehzapfen drehbar an dem Anbaugerät befestigt. Das Ladergestänge ist auch mit einem Anbaugerätekippgestänge versehen, um die Winkelposition des Anbaugerätes relativ zur Ladeschwinge einzustellen. Das Anbaugerätekippgestänge enthält einen schwimmenden Umlenkhebel mit einem Umlenkhebeldrehzapfen, wobei der Umlenkhebel unabhängig von der Ladeschwinge durch ein Nivellierverbindungsglied mit dem Laderrahmen gekoppelt ist. Das angetriebene Ende des Umlenkhebels ist an einen hydraulischen Anbaugerätekippzylinder gekoppelt, welcher sich von dem angetriebenen Ende des Umlenkhebels zu dem Laderrahmen erstreckt. Das antreibende Ende des Umlenkhebels ist mit einem Anbaugeräteverbindungsglied versehen, welches sich zu dem Anbaugerät erstreckt.

Die Erfindung und weitere vorteilhafte Weiterbildungen und Anordnungen der Erfindung werden nun beispielhaft und mit Bezugnahme auf die beigefügten Zeichnungen näher beschrieben und erläutert. Es zeigt:
- Fig. 1: eine Seitenansicht eines erfindungsgemäßen Laders mit Vierradantrieb,
- Fig. 2: eine Seitenansicht des erfindungsgemäßen Ladergestänges,
- Fig. 3: eine perspektivische Ansicht des Ladergestänges von oben gesehen und
- Fig. 4: eine perspektivische Ansicht eines alternativen Ausführungsbeispiels des erfindungsgemäßen Ladergestänges von oben gesehen.

Fig. 1 illustriert ein Arbeitsfahrzeug, welches einen Lader 10 mit Vierradantrieb darstellt. Der Lader 10 mit Vierradantrieb ist mit einem Knickgelenkrahmen versehen, der einen Laderrahmen 20 enthält, welcher über vertikale Drehlager 40 mit einem hinteren Rahmen 30 verbunden ist. Der Lader 10 wird gelenkt, indem der Laderrahmen 20 relativ zum hintere Rahmen 30 auf bekannte Weise verschwenkt wird. Der vordere sowie der hintere Rahmen 20 und 30 werden von den vorderen Antriebsrädern 22 bzw. den hinteren Antriebsrädern 32 getragen. Auf dem hinteren Rahmen 30 ist ein Bedienungsstand 34 vorgesehen, welcher üblicher Weise über den vertikalen Drehlagern 40 angeordnet ist. Der Laderrahmen 20 enthält einen Mast 21, der durch einen rechten Mastbereich 21a und einen linken Mastbereich 21b gebildet wird. Die vorderen und hinteren Antriebsräder 22 und 32 treiben das Fahrzeug über dem Boden an und werden ihrerseits über ein geeignetes Getriebe durch eine nicht gezeigte Verbrennungskraftmaschine angetrieben. Die Verbrennungskraftmaschine ist auf dem hinteren Rahmen 30 angeordnet. Auch wenn die vorliegende Erfindung im Zusammenhang mit einem von Rädern angetriebenen Arbeitsfahrzeug offenbart wird, ist sie auch bei Arbeitsfahrzeugen, die über Laufriemen oder Gleisketten angetrieben werden, anwendbar.

Am Laderrahmen 20 ist ein Ladergestänge angeordnet, welches eine Ladeschwinge 50 enthält, die zum Teil aus rechten bzw. linken Armen 50a und 50b gebildet wird. Die mittleren Bereiche des rechten und des linken Arms 50a und 50b sind durch ein querverlaufendes Quer- oder Führungsrohr 52 verbunden, welches sowohl mit dem rechten als auch mit dem linken Arm 50a und 50b verschweißt ist. Das laderseitige Ende der Ladeschwinge 50 ist mittels querverlaufender Ladeschwingendrehzapfen 61 und 63 mit dem Mast 21 verbunden. Ein Anbaugerät in Form einer Laderschaufel 70 ist auf einem Werkzeugkuppler 71 befestigt, welcher seinerseits durch querverlaufende Anbaugerätedrehzapfen 64, von denen nur einer gezeigt ist, an dem Anbaugeräteende der Ladeschwinge 50 befestigt ist. Die Ladeschwinge 50 lässt sich um die querverlaufenden Drehzapfen 61 bzw. 63 verschwenken. Dem Verschwenken dienen hydraulische Ladeschwingenhubzylinder 65a und 65b, deren hintere Enden jeweils durch querverlaufenden Drehzapfen 67, von denen lediglich einer gezeigt ist, an dem Laderrahmen befestigt sind. Die vorderen Enden der hydraulischen Hubzylinder 65a und 65b sind durch querverlaufende Ladeschwingenhubdrehzapfen 66 und 68 an dem rechten bzw. dem linken Arm 50a und 50b befestigt. Auch wenn der dargestellte Lader 10 mit einer an dem Werkzeugkuppler 71 montierten Schaufel 70 dargestellt ist, so können auch andere Anbaugeräte an dem Werkzeugkuppler oder unmittelbar an dem Anbauende der Ladeschwinge 50 befestigt werden.

Die Winkellage der Schaufel 70 relativ zur Ladeschwinge 50 wird durch ein Anbaugerätekippgestänge 80 gesteuert. Das Anbaugerätekippgestänge 80 enthält: einen hydraulischen Kippzylinder 81, ein Nivellierverbindungsglied 82, einen Umlenkhebel 83, ein Führungsverbindungsglied 84 und ein Anbaugeräteverbindungsglied 85. Der hydraulische Kippzylinder 81 treibt das Kippgestänge 80 an und erstreckt sich zwischen dem Laderrahmen 20 und dem angetriebenen Ende des Umlenkhebels 83, mit welchem er durch einen querverlaufenden angetriebenen Drehzapfen 91 gelenkig verbunden ist. Ein mittlerer Bereich des Umlenkhebels 83 ist durch einen querverlaufenden Umlenkhebeldrehzapfen 90 an dem vorderen Ende des Nivellierverbindungsgliedes 82 befestigt. In dem in den Figuren 1 - 3 gezeigten Ausführungsbeispiel enthält das Nivellierverbindungsglied 82 rechte und linke Verbindungsglieder 82a und 82b. Als solcher ist der Umlenkhebel 83 unabhängig von der Laderschwinge 50 und schwimmt relativ zu dieser. Das antreibende Ende des Umlenkhebels 83 ist durch einen querverlaufenden antreibenden Drehzapfen 92 mit dem hinteren Ende des Anbaugeräteverbindungsglieds 85 verbunden. Das vordere Ende des Anbaugeräteverbindungsgliedes 85 ist über einen querverlaufenden Drehzapfen 94 drehbar mit dem Werkzeugkuppler 71 der Laderschaufel 70 verbunden. Ein Führungsverbindungsglied 84, welches rechte und linke Bereiche 84a und 84b aufweist, erstreckt sich zwischen einem mittleren Bereich der Ladeschwingen 50 und einem mittleren Bereich des Anbaugeräteverbindungsgliedes 85. Das Führungsverbindungsglied 84 ist durch einen querverlaufenden Führungsdrehzapfen 93 an dem Aubaugeräteverbindungsglied 85 und über einen querverlaufenden Führungsrohrdrehzapfen 95, der von einer mit dem Querrohr 52 verschweißten Halterung 54 getragen wird, an dem Querrohr 52 montiert.

Das gesamte hintere Ende des Anbaugerätekippgestänges 80, einbegriffen das hintere Ende des hydraulischen Kippzylinders 81 und das Laderende des Nivellierverbindungsgliedes 82, werden funktionsfähig von einer abnehmbaren Gestängebolzenlagerung 100 getragen. Die abnehmbare Gestängebolzenlagerung 100 ist mittels Schrauben fest an Lasttragbereichen mit dem Laderrahmen 20 verbunden.

Das Nivellierverbindungsglied 82 ist durch Nivellierverbindungsglieddrehzapfen 96 verschwenkbar an die abnehmbare Gestängebolzenlagerung 100 und damit auch an den Mast 21 gekoppelt. Die Nivellierverbindungsglieddrehzapfen 96 sind oberhalb und hinter den Ladeschwingendrehzapfen 63 lokalisiert. Der Kippzylinder 81 ist durch Kippzylinderladerdrehzapfen 97 verschwenkbar an die abnehmbaren Gestängebolzenlagerung 100 und damit auch an den Mast 21 gekoppelt. Die Kippzylinderladerdrehzapfen 97 sind unterhalb und hinter den Ladeschwingendrehzapfen 63 lokalisiert.

In einem in Fig. 4 illustrierten alternativen Ausführungsbeispiel enthält das Nivellierverbindungsglied 82 ein einziges Y-Verbindungsglied. Das Y-Verbindungsglied hat zwei Schenkel 120, die durch Nivellierverbindungsglieddrehzapfen 96 verschwenkbar an den Mast 21 gekoppelt sind. Die Basis 122 des Y-Verbindungsgliedes ist durch querverlaufende Umlenkhebeldrehzapfen 90 verschwenkbar mit dem Umlenkhebel 83 gekoppelt.

Nachdem die illustrierten Ausführungsbeispiele beschrieben wurden, wird es offensichtlich, dass verschiedene Modifikationen vorgenommen werden können, ohne dass von dem Geltungsbereich der Erfindung, wie er durch die beigefügten Ansprüche definiert ist, abgewichen wird.

## Patentansprüche

1. Ladergestänge enthaltend:
- einen Laderrahmen (20);
- eine Ladeschwinge (50) mit einem Laderende und einem Anbaugeräteende und einem zwischen dem Laderende und dem Anbaugeräteende liegenden mittleren Bereich, wobei das Laderende über Ladeschwingendrehzapfen (61, 63) verdrehbar an dem Laderrahmen (20) befestigt ist;
- ein Anbaugerät (70, 71), welches drehbar an dem Anbaugeräteende der Ladeschwinge (50) befestigt ist und eine Winkelausrichtung relativ zur Ladeschwinge (50) einnimmt;
- ein Anbaugerätekippgestänge (80) zur Einstellung der Winkelausrichtung des Anbaugerätes (70, 71) relativ zur Ladeschwinge (50), wobei das Anbaugerätekippgestänge (80) enthält: einen Umlenkhebel (83), der unabhängig von der Ladeschwinge (50) drehbar am Laderrahmen (20) befestigt ist und ein angetriebenes Ende sowie antreibendes Ende aufweist, einen linearen Stellantrieb (81), der sich zwischen dem Laderrahmen (20) und dem angetriebenen Ende des Umlenkhebels (83) erstreckt und dem verdrehen des Umlenkhebels (83) um einen Umlenkhebeldrehzapfen (90) dient, und ein Anbaugeräteverbindungsglied (85), welches drehbar an dem antreibenden Ende des Umlenkhebels (83) befestigt ist und sich zum Anbaugerät (70, 71) hin erstreckt, um die Winkelausrichtung des Anbaugerätes (70, 71) relativ zur Ladeschwinge (50) einzustellen, **dadurch gekennzeichnet, dass** das Anbaugerätekippgestänge (80) ein Nivellierverbindungsglied (82) enthält, welches ein erstes, durch einen Nivellierverbindungsglieddrehzapfen (96) drehbar an dem Laderrahmen (20) befestigtes Ende sowie ein zweites Ende aufweist, wobei der Umlenkhebel (83) durch einen Umlenkhebeldrehzapfen (90), der sich zwischen dem angetriebenen Ende und dem antreibenden Ende des Umlenkhebels (83) befindet, drehbar an dem zweiten Ende des Nivellierverbindungsgliedes (82) befestigt ist.

2. Ladergestänge nach Anspruch 1, **dadurch gekennzeichnet, dass** das Nivellierverbindungsglied (82) als ein einziges Y-Verbindungsglied ausgebildet ist.

3. Ladergestänge nach einem der vorstehenden Ansprüche, **gekennzeichnet durch**, dass ein Nivellierverbindungsglieddrehzapfen (96) oberhalb und hinter dem Ladeschwingendrehzapfen (61, 63) angeordnet ist.

4. Ladergestänge nach einem der vorstehenden Ansprüche, **gekennzeichnet durch**, dass ein Kippzylinderladerdrehzapfen (97) unterhalb und hinter dem Ladeschwingendrehzapfen (61, 63) angeordnet ist.

5. Ladergestänge nach einem der vorstehenden Ansprüche, **dadurch gekennzeichnet, dass** sich vom Laderrahmen (20) aus ein Mast (21) nach oben erstreckt und dass das erste Ende des Nivellierverbindungsgliedes (82) drehbar an dem Mast (21) befestigt ist.

6. Arbeitsfahrzeug mit einem Rahmen (20, 30) und mit den Rahmen tragenden und diesen über dem Untergrund fortbewegenden Antriebsmitteln (22, 32), **gekennzeichnet durch** ein Ladergestänge nach einem der vorstehenden Ansprüche.

## Claims

1. Loader linkage, containing:
- a loader frame (20);
- an oscillating loading crank (50) with a loader end and a mounted-implement end and with a central region located between the loader end and the mounted-implement end, wherein the loader end is fastened rotatably to the loader frame (20) via oscillating-loading-crank pivots (61, 63);
- a mounted implement (70, 71) which is fastened rotatably to the mounted-implement end of the oscillating loading crank (50) and takes up an angular orientation relative to the oscillating loading crank (50);
- a mounted-implement tilting linkage (80) for setting the angular orientation of the mounted implement (70, 71) relative to the oscillating loading crank (50), wherein the mounted-implement tilting linkage (80) contains: a reversing lever (83) which is fastened rotatably to the loader frame (20) independently of the oscillating loading crank (50) and has a driven end and driving end, a linear actuator (81) which extends between the loader frame (20) and the driven end of the reversing lever (83) and serves for the rotation of the reversing lever (83) about a reversing-lever pivot (90), and a mounted-implement connecting element (85) which is fastened rotatably to the driving end of the reversing lever (83) and extends towards the mounted implement (70, 71) in order to set the angular orientation of the mounted implement (70, 71) relative to the oscillating loading crank (50), **characterized in that** the mounted-implement tilting linkage (80) contains a levelling connecting element (82) which has a first end fastened rotatably to the loader frame (20) by a levelling-connecting-element pivot (96), and has a second end, with the reversing lever (83) being fastened rotatably to the second end of the levelling connecting element (82) by a reversing-lever pivot (90) which is located between the driven end and the driving end of the reversing lever (83).

2. Loader linkage according to Claim 1, **characterized in that** the levelling connecting element (82) is designed as a single Y connecting element.

3. Loader linkage according to one of the preceding claims, **characterized in that** a levelling-connecting-element pivot (96) is arranged above and behind the oscillating-loading-crank pivot (61, 63).

4. Loader linkage according to one of the preceding claims, **characterized in that** a tilting-cylinder-loader pivot (97) is arranged below and behind the oscillating-loading-crank pivot (61, 63).

5. Loader linkage according to one of the preceding claims, **characterized in that** a mast (21) extends upwards from the loader frame (20), and **in that** the first end of the levelling connecting element (82) is fastened rotatably to the mast (21).

6. Work vehicle with a frame (20, 30) and with driving means (22, 32) which support the frame and propel the latter over the underlying surface, **characterized by** a loader linkage according to one of the preceding claims.

## Revendications

1. Mécanisme de liaison d'une chargeuse comportant :
- un châssis (20) ;
- un bras oscillant (50) avec une extrémité du côté chargeuse et une extrémité du côté outil et une zone centrale située entre l'extrémité du côté chargeuse et l'extrémité du côté outil, l'extrémité du côté chargeuse étant fixée de manière pivotante contre le châssis (20) par l'intermédiaire de pivots (61, 63) ;
- un outil rapporté (70, 71) qui est fixé de manière rotative sur l'extrémité du côté outil du bras oscillant (50) et est amené dans une orientation angulaire par rapport au bras oscillant (50) ;
- un mécanisme de basculement (80) de l'outil destiné à régler l'orientation angulaire de l'outil rapporté (70, 71) par rapport au bras oscillant (50), le mécanisme de basculement (80) comportant : un levier de renvoi (83), qui est fixé de manière rotative contre le châssis (20) indépendamment du bras oscillant (50) et comporte une extrémité actionnée, ainsi qu'une extrémité d'entraînement, un actionneur linéaire (81), qui s'étend entre le châssis (20) et l'extrémité actionnée du levier de renvoi (83) et est destiné à faire tourner le levier de renvoi (83) autour d'un pivot (90), et un organe d'assemblage de l'outil (85), qui est fixé de manière rotative sur l'extrémité d'entraînement du levier de renvoi (83) et s'étend vers l'outil rapporté (70, 71), afin de régler la position angulaire de l'outil rapporté (70, 71) par rapport au bras oscillant (50),
**caractérisé en ce que** le mécanisme de basculement (80) comporte un organe de liaison et réglage de niveau (82), lequel comporte une première extrémité fixée de manière rotative contre le châssis (20) par l'intermédiaire d'un pivot (96), et une deuxième extrémité, le levier de renvoi (83) étant fixé de manière rotative à la deuxième extrémité de l'organe de réglage de niveau (82) par l'intermédiaire d'un pivot (90) qui se situe entre l'extrémité actionnée et l'extrémité d'entraînement du levier de renvoi (83).

2. Mécanisme de liaison d'une chargeuse selon la revendication 1, **caractérisé en ce que** l'organe de liaison et réglage de niveau (82) est réalisé sous la forme d'un seul élément de liaison en Y.

3. Mécanisme de liaison d'une chargeuse selon l'une quelconque des revendications précédentes, **caractérisé en ce qu'**un pivot (96) de l'organe de liaison et réglage de niveau est disposé au-dessus et derrière le pivot (61, 63) du bras oscillant.

4. Mécanisme de liaison d'une chargeuse selon l'une quelconque des revendications précédentes, **caractérisé en ce qu'**un pivot (97) d'un vérin de basculement est disposé en dessous et derrière le pivot (61, 63) du bras oscillant.

5. Mécanisme de liaison d'une chargeuse selon l'une quelconque des revendications précédentes, **caractérisé en ce qu'**un mât (21) s'étend vers le haut à partir du châssis (20) et **en ce que** la première extrémité de l'organe de liaison et réglage de niveau (82) est fixée de manière rotative contre le mât (21).

6. Véhicule de travail comportant un châssis (20, 30) et des moyens d'entraînement (22, 32) portant le châssis et déplaçant celui-ci au-dessus du sol, **caractérisé par** un mécanisme de liaison d'une chargeuse selon l'une quelconque des revendications précédentes.
